# EUROPÄISCHE PATENTSCHRIFT

(11) **EP 1 436 549 B1**
(45) Veröffentlichungstag und Bekanntmachung des Hinweises auf die Patenterteilung: **03.05.2006**
(21) Anmeldenummer: 02785241.7
(22) Anmeldetag: 18.10.2002
(51) Int. Cl.: F24B 1/02, F24B 5/02, F23N 3/04

(54) **KAMINHEIZEINSATZ**
HEATING INSERT FOR A FIREPLACE
INSERT DE CHEMINEE

(30) Priorität: 20.10.2001 DE 20117276 U
(43) Veröffentlichungstag der Anmeldung: 14.07.2004
(73) Patentinhaber: Hark GmbH & Co. KG Kamino- und Kachelofenbau, 47228 Duisburg (DE)
(72) Erfinder: STRIEGLER, UWE, 04207 Leipzig (DE)
(74) Vertreter: Cohausz & Florack
(86) Internationale Anmeldenummer: PCT/EP2002/011687
(87) Internationale Veröffentlichungsnummer: WO 2003/036173

(56) Entgegenhaltungen:
- AT-B- 390 832
- DE-A- 4 204 752
- DE-A- 4 308 847
- US-A- 2 065 712

## Beschreibung

Die Erfindung betrifft einen Kaminheizeinsatz mit einem Brennraum, einem Rauchabzug, einer im wesentlich aus Sichtscheibe bestehenden Brennraumverschlussvorrichtung und einer Brennluftzufuhr.

Kamineinsätze oder Kaminheizeinsätze sind aus der Praxis im vielfältiger Ausgestaltung bekannt. Sie bestehen im wesentlichen aus einem mit einer Glastür verschließbaren Brennraum mit einem Rauchgasabzug. Die Wände solcher Kamineinsätze sind aus Metall gefertigt und können die an der Innenseite im Brennraum mit Feuerfestmaterial ausgekleidet sein. In die Bodenfläche des Brennraums ist ein beweglicher Rost eingelassen. Durch den Rost wird dem Brennraum die zur Verbrennung benötigte Verbrennungsluft zugeführt. Die Verbrennungsluft kann dabei direkt dem Aufstellraum des Kamineinsatzes entnommen werden. Die Zufuhr der Verbrennungsluft kann manuell geregelt werden. Derartige Kaminheizeinsätze sind in der DIN 18895 beschrieben.

Primärer Zweck dieser Kamineinsätze ist ihr Einsatz als raumgestalterisches Element. Das sichtbare Feuer erzeugt eine erwünschte Atmosphäre im Aufstellraum. Die Wärmeabgabe ist hierbei ein Nebeneffekt, der die entsprechende Atmosphäre unterstützt.

Ein solcher Einsatz ist aus der DE-A-4 204 752 bekannt und bildet den Oberbegriff von Anspruch 1.

Nachteilig bei den zuvor beschriebenen Kamineinsätzen ist, dass es mit ihnen nicht möglich ist, über einen längeren Zeitraum eine konstante Wärmeabgabe zu ermöglichen, ohne dass auf eine Überwachung des Brennprozesses mit einem manuellen Eingreifen, beispielsweise durch Regelung der Zufuhrmenge der Verbrennungsluft, verzichtet werden kann. Des weiteren lassen sich als Brennmaterial nur Holz und eventuell Braunkohle verfeuern, die einen niedrigen Heizwert aufweisen, wodurch es notwendig ist, den Kamineinsatz in relativ geringen Zeitabständen mit neuem Brennmaterial zu versorgen. Zusammenfassend lassen sich bisher Kamineinsätze nicht zur dauerhaften Beheizung von Wohnräumen einsetzen.

Der Erfindung liegt daher die Aufgabe zu Grunde, einen bekannten und zuvor näher beschriebenen Kaminheizeinsatz dahingehend weiter zu entwickeln und zu verbessern, dass sie auch zur dauerhaften Beheizung eingesetzt werden können. Es ist erwünscht, dass eine konstante Wärmeabgabe ohne manuelle Eingriffe möglich wird, so daß sich diese Kaminheizeinsätze zum dauerhaften Heizen von Wohnräumen einsetzen lassen.

Diese Aufgabe wird erfindungsgemäß durch die im kennzeichnenden Teil von Anspruch 1 angegebenen Merkmale gelöst.

Durch die wannenförmige Feuermulde können Brennstoffe mit einem höheren Heizwert verwendet werden, wie beispielsweise Steinkohle, die eine höhere Schüttung erfordern. Durch die Drosseleinrichtung mit angeschlossenem Steuerelement wird es möglich, die Brennluftzufuhr an die Wärmeabgabe des Kaminheizeinsatzes anzupassen, ohne dass eine manuelle Nachregelung erforderlich wird. Durch die Möglichkeit der Zufuhr externer Verbrennungsluft können die erfindungsgemäßen Kaminheizeinsätze auch in Niedrigenergiehäusern bzw. Häusern mit einer kontrollierten Wohnraumbe- und Entlüftungsanlage eingesetzt werden.

Eine weitere Lehre der Erfindung sieht vor, dass das Steuerelement eine mit einem Wärmefühler verbundene Bimetallfeder aufweist. Der Wärmefühler kann dabei im Abgasstrom angeordnet werden. Das Steuerelement erhält in Abhängigkeit der durch den Wärmefühler ermittelten Abgastemperatur vom Wärmefühler einen Impuls, aufgrund dessen die Bimetallfeder die Stellung der Drosseleinrichtung verändert und somit die Zufuhrmenge der Verbrennungsluft reguliert.

In weiterer Ausgestaltung der Erfindung ist vorteilhaft, dass eine Vorrichtung zur Voreinstellung des sich automatisch einstellenden Regelungsbereichs vorhanden ist. Auf diese Weise lässt sich der Regelungsbereich manuell beeinflussen und es kann die Luftzufuhrregelung auf die unterschiedlichen Brennstoffe angepasst werden. Auf diese Weise kann die gewünschte Wärmeabgabe eingestellt werden.

Im folgenden wird die Erfindung anhand einer lediglich ein Ausführungsbeispiel darstellenden Zeichnung näher erläutert. In der Zeichnung zeigen
- Fig. 1: den erfindungsgemäßen Kaminheizeinsatz in Vorderansicht,
- Fig. 2: den erfindungsgemäßen Kaminheizeinsatz im Vertikalschnitt,
- Fig. 3: die Aufsicht des in Fig. 2 gekennzeichneten Bereichs X,
- Fig. 4: Den erfindungsgemäßen Kaminheizeinsatz im Horizontalschnitt,
- Fig. 5: das Oberteil des erfindungsgemäßen Kaminheizeinsatzes in Vorderansicht und teilweise aufgebrochener Darstellung, und
- Fig. 6: das Oberteil des erfindungsgemäßen Kaminheizeinsatzes gemäß Fig. 5 in Draufsicht.

Fig. 1 zeigt einen erfindungsgemäßen Kaminheizeinsatz, bestehend aus einem metallischen Gehäuse 1 mit einer Verschlusstür 2 für einen Brennraum 3, wobei die Verschlusstür 2 eine Sichtscheibe 4 aufweist. Der Kaminheizeinsatz steht nach seinem Einbau auf höhenverstellbaren Füßen 5. An den unteren Seitenteilen des Gehäuses 1 sind zwei Anschlüsse 6a und 6b für die Verbindung an nicht dargestellte Brennluftzufuhrleitungen vorgesehen, von denen wahlweise jeweils nur einer der Anschlüsse angeschlossen wird. Im dargestellten Beispiel ist Anschluss 6a für den Anschluss vorgesehen. Der Anschluss 6b wird mit einem nicht dargestellten Blinddeckel verschlossen. Der Brennraum 3 des Kaminheizeinsatz ist in Fig. 2 dargestellt. Im Brennraum 3 befindet sich im Bodenbereich eine Feuermulde 7, die als Boden einen Rost 8 aufweist. Die Feuermulde 7 ist wannenartig ausgestaltet, um auch einen Einsatz von geschütteten Brennstoffen zu ermöglichen. Der Rost 8 ist mit einer Rüttelvorrichtung 8a, die in Fig. 4 dargestellt ist, versehen. Unterhalb des Rosts 8 befindet sich eine Aschenauffangvorrichtung 9, in die die Verbrennungsrückstände durch den Rost 8 hineinfallen. Die Rückwand des Brennraums 3 ist mit feuerfestem Material 10 ausgekleidet.

Die durch den Anschluss 6a eintretende Verbrennungsluft gelangt in einen Vorraum 11. Die Rückwand des Vorraums 11 ist, wie in Fig. 3 dargestellt, mit 2 Öffnungen 12a, 12b versehen, durch die Verbrennungsluft in den Bereich unterhalb des Rostes 8 gelangen kann. Beide Öffnungen sind dabei mit einem beweglichen Verschluss versehen. Die Öffnung 12a ist rund ausgestaltet und kann von einer Verschlussklappe 13, die an ein Steuerelement 14 einer automatische Steuerung 14 angeschlossen ist, verschlossen werden. Die Öffnung 12b ist durch einen Schieber 15 manuell verschließbar und dient der manuellen Regulierung der Verbrennungsluft. Im automatischen Betrieb des Kaminheizeinsatzes ist der Schieber 15 in Verschlussposition, wodurch die Öffnung 12b verschlossen ist.

Durch eine der Öffnungen 12a, 12b gelangt die verbrennungsluft in den Bereich unterhalb des Rosts 8 und wird durch den Rost 8 dem Verbrennungsprozess in der Brennkammer 3 zugeführt. Die heißen Verbrennungsrauchgase werden an der Rauchumlenkplatte 16 entlang in den Abzug 17 geleitet.

Im Bereich des Abzugs 17 befindet sich ein Wärmefühler 18, der mit einer Flüssigkeit gefüllt ist, die sich entsprechend der Abgastemperatur ausdehnt. Die Position des Wärmefühlers ist den Fig. 5 und 6 zu entnehmen. Der Wärmefühler 18 ist mit der Steuerungseinheit 14 über eine nicht dargestellte Kapillarröhre verbunden. Über die Kapillarröhre wirkt die Flüssigkeit auf eine in der Steuereinheit 14 befindliche Bimetallfeder 14a und bewirkt eine Auslenkung der Bimetallfeder 14a. Die Bimetallfeder 14a ist in Fig. 3 abgebildet. Durch die Auslenkung wird die Verschlussklappe 13 entweder zur Öffnung 12a hin oder von ihr weg bewegt.

Bei einer steigenden Temperatur des Rauchgases, welches einer Erhöhung der Wärmeabgabe entspricht, dehnt sich die Flüssigkeit im Wärmefühler 18 aus und drückt auf die Bimetallfeder 14a, wodurch die Verschlussklappe 13 näher an die Öffnung 12a herangeführt wird, und die in den Brennraum 3 strömende Verbrennungsluftmenge reduziert wird. Auf diese Weise wird die Verbrennung abgeschwächt, und die Wärmeabgabe verringert sich. Dadurch sinkt die Rauchgastemperatur, und die Flüssigkeit zieht sich wieder zusammen. Die Bimetallfeder 14a wird entlastet, und die Verschlussklappe 13 vergrößert den Abstand zur Öffnung 12a, wodurch die einströmende Verbrennungsluftmenge sich wieder erhöht. Auf diese Weise wird es möglich die Verbrennung bei einer konstanten Temperatur und somit einer konstanten Wärmeabgabe zu halten, ohne dass ein manuelles Eingreifen notwendig ist.

An der Vorderseite des Kaminheizeinsatzes befinden sich 3 Stellhebel 19, 20, 21, die in den Fig. 3 und 4 zusammen mit ihren Schaltrichtungen dargestellt sind. Mit dem Stellhebel 19 lässt sich der Abstand der Verschlussklappe 13 zur Öffnung 12a einstellen, welches einem einstellen der gewünschten Wärmeabgabe entspricht. Stellhebel 20 dient zur Betätigung des Schiebers 15, der die Öffnung 12b verschließt, wodurch eine manuelle Regulierung der Wärmeabgabe ermöglicht wird. Mit dem Stellhebel 21 kann die Rüttelvorrichtung 8a des Rost 8 bewegt werden, wodurch ein Durchfallen der Verbrennungsrückstände beschleunigt wird.

## Patentansprüche

1. Kaminheizeinsatz mit einem Brennraum (3), einem Rauchabzug (17), einer im wesentlichen aus einer Sichtscheibe (4) bestehenden Brennraumverschlussvorrichtung, einer Brennluftzufuhr und einer Drosseleinrichtung der Brennluftzufuhr verbunden mit einem Steuerelement (14),wobei die Drosseleinrichtung eine Verschlussklappe (13) aufweist und wobei die Brennluftzufuhr eine Öffnung (12a) aufweist,
**gekennzeichnet durch**
eine wannenförmigen Feuermulde (7) zur Aufnahme von geschütteten Brennstoffen, einen Zuleitungsanschluss (6a, 6b) für extern zugeführte Brennluft und einen Stellhebel (19) zum Einstellen des Abstands der Verschlussklappe (13) zur Öffnung (12a).

2. Kaminheizeinsatz nach Anspruch 1,
**dadurch gekennzeichnet, dass** das Steuerelement (14) eine mit einem Wärmefühler (18) verbundene Bimetallfeder (14a) aufweist.

3. Kaminheizeinsatz nach Anspruch 2,
**dadurch gekennzeichnet, dass** der Wärmefühler (18) mit dem Steuerelement (14) über eine Kapillarröhre verbunden ist.

4. Kaminheizeinsatz nach Anspruch 2 oder 3,
**dadurch gekennzeichnet, dass** der Wärmefühler (18) Flüssigkeit zur Auslenkung der Bimetallfeder (14a) enthält.

## Claims

1. A chimney heating insert with a combustion chamber (3), a flue (17), a combustion chamber sealing device consisting essentially of an inspection window (4), a combustion air supply and a throttle device for the combustion air supply connected to a control element (14), wherein the throttle device has a sealing flap (13), and wherein the combustion air supply has an opening (12a),
**characterised by**
a bath-shaped combustion trough (7) for receiving poured fuels, a feed connection (6a, 6b) for externally supplied combustion air and an adjusting lever (19) for adjusting the distance between the sealing flap (13) and the opening (12a).

2. The chimney heating insert according to Claim 1, **characterised in that** the control element(14) has a bimetallic spring (14a) connected to a heat sensor (18).

3. The chimney heating insert according to Claim 2, **characterised in that** the heat sensor (18) is connected to the control element (14) by a capillary tube.

4. The chimney heating insert according to Claim 2 or 3, **characterised in that** the heat sensor (18) contains fluid for deflecting the bimetallic spring (14a).

## Revendications

1. Insert de cheminée comprenant un foyer (3), un avaloir (17), un dispositif de fermeture du foyer essentiellement composé d'une vitre (4), une amenée d'air de combustion, et un dispositif étrangleur de l'amenée d'air de combustion, relié à un élément de commande (14), le dispositif d'étranglement comprenant un clapet obturateur (13), et l'amenée d'air de combustion comprenant une ouverture (12a),
**caractérisé par** une cuve foyère creuse (7) destinée à recevoir des combustibles en vrac, un raccord d'alimentation (6a, 6b) pour l'arrivée d'air de combustion externe, et un levier de réglage (19) permettant de régler la distance entre le clapet obturateur (13) et l'ouverture (12a).

2. Insert de cheminée selon la revendication 1, **caractérisé en ce que** l'élément de réglage (14) comporte un ressort bimétallique (14a) relié à un capteur thermique (18).

3. Insert de cheminée selon la revendication 2, **caractérisé en ce que** le capteur thermique (18) est relié à l'élément de réglage (14) par l'intermédiaire d'un tube capillaire.

4. Insert de cheminée selon la revendication 2 ou 3, **caractérisé en ce que** le capteur thermique (18) contient un liquide pour dévier le ressort bimétallique (14a).
